# EUROPÄISCHE PATENTSCHRIFT

(11) **EP 4 104 714 B1**
(45) Veröffentlichungstag und Bekanntmachung des Hinweises auf die Patenterteilung: **11.09.2024**
(21) Anmeldenummer: 22180000.6
(22) Anmeldetag: 20.06.2022
(51) Int. Cl.: A47C 7/00, A47C 3/16, A47C 1/14

(54) **SITZSACK**
SEAT BAG
POUF POIRE

(30) Priorität: 18.06.2021 AT 504982021
(43) Veröffentlichungstag der Anmeldung: 21.12.2022
(73) Patentinhaber: Plaspack Netze GmbH, 4690 Schwanenstadt (AT)
(72) Erfinder: Oliver, BALAZ, 4810 Gmunden (AT)
(74) Vertreter: Jell, Friedrich

(56) Entgegenhaltungen:
- CN-U- 210 810 060
- DE-U1- 202011 106 873
- DE-U1- 202020 104 949
- JP-A- 2018 110 642

## Beschreibung

Die Erfindung betrifft einen Sitzsack mit einem, einen Sitzsackboden des Sitzsacks ausbildenden Außensack, insbesondere aus einem Gewebematerial, und mit einem Füllmaterial, insbesondere aus stückigem Material, beispielsweise Kunststoffmaterial, welches Füllmaterial innerhalb des Außensacks, insbesondere lose, vorgesehen ist.

Aus der EP2412277A1 ist ein Sitzsack bekannt, der im Wesentlichen aus einem mit losem Füllmaterial gefüllten Außensack besteht. Der Außensack wird von einem Gewebematerial, oftmals als Gewebeplane bezeichnet, ausgebildet - das Füllmaterial ist ein geschäumtes Kunststoffmaterial. Für den Außenbereich eignen sich jedoch solche Sitzsäcke nur bedingt, da sich aufgrund des aufliegenden Außensacks Feuchtigkeit unterhalb des Sitzsackbodens staut, was etwa Schimmel und Stockflecken am Sitzsack begünstigen oder verursachen kann. Dies kann nicht nur das Material des Außensacks beschädigen, sondern kann für die auf dem Sitzsack Sitzenden eine gesundheitliche Gefahr darstellen.

Des Weiteren ist aus der DE 2020 104949 U1 eine modulare Möbelanordnung bekannt, aufweisend mindestens ein Hauptteil und mindestens ein Bodenteil, jeweils aus einer mit einem Füllstoff gefüllten Hülle bestehend. Die JP 2018-110642A zeigt ein Kissen aufweisend einen granularen Füllstoff.

Die Erfindung hat sich daher die Aufgabe gestellt, einen Sitzsack der eingangs geschilderten Art derart zu verbessern, dass dieser bedenkenlos auch im Freien verwendet bzw. aufgestellt werden kann.

Die Erfindung löst die gestellte Aufgabe durch die Merkmale des Anspruchs 1.

Weist der Außensack am Sitzsackboden mindestens einen vorspringenden Abstandshalter auf, der am Außensack befestigt ist, ist mit vergleichsweise einfachen konstruktiven Maßnahmen erreichbar, eine zumindest abschnittsweise Beabstandung von Sitzsackboden des Außensacks von der Oberfläche seines Aufstellorts zu erreichen. Damit kann der Sitzsack bedenkenlos auch im Freien verwendet bzw. aufgestellt werden - ohne die Entstehung von Schimmel und Stockflecken am Sitzsackboden in Kauf nehmen zu müssen.

Erfindungsgemäß weist der Abstandshalter mindestens ein Abstandselement auf, was die Konstruktion vereinfacht. Das Abstandselement kann auch auswechselbar am Sitzsack vorgesehen sein, was eine einfache Instandsetzung des Abstandshalters ermöglichen kann.

Die Herstellung des erfindungsgemäßen Sitzsacks kann sich weiter erleichtern, indem das Abstandselement einen länglichen, insbesondere zylindrischen, Grundkörper aus biegsamem und geschäumtem Kunststoff, Polyethylen-Schaum, aufweist. Zudem ist das Abstandselement des erfindungsgemäßen Sitzsacks eine Schwimmnudel - was die Herstellungskosten des Sitzsacks weiter senken kann.

Vorzugsweise weist der Abstandshalter mindestens eine mit dem Außensack verbundene Lasche aus einem Gewebematerial auf, wobei das Abstandselement zwischen Lasche und Außensack vorgesehen ist - um vor allem auch die Konstruktion zu vereinfachen.

Weist die Lasche zwei Laschenenden auf, die mit dem Außensack verbunden, insbesondere vernäht, sind, kann sich die Herstellung des Sitzsacks weiter erleichtern. Zudem ist damit ein standfester Abstandshalter geschaffen.

Vorzugsweise schließen beide Laschenenden voneinander beabstandet am Außensack an, um eine standfeste Befestigung des Abstandshalters am Außensack gewährleisten zu können.

Es kann vorgesehen sein, dass die Lasche in ihrer Breite größer ist als in ihrer Länge - was für eine ausreichend breiten Anschluss des Abstandshalters am Außensack ermöglichen kann.

Die Lasche bildet mit dem Außensack eine schlauchartige Aufnahme für das Abstandselement aus, um dieses standfest am Außensack halten zu können.

Die schlauchartige Aufnahme verläuft im Wesentlichen gerade, was den Zusammenbau, aber auch den Austausch einzelner Teile des Abstandselements erleichtern kann. Vorzugsweise verläuft die schlauchartige Aufnahme quer.

Vorzugsweise verläuft die schlauchartige Aufnahme im Wesentlichen über den gesamten Sitzsackboden entlang, um die Berührungsfläche des Außensacks am Boden/an der Oberfläche des Aufstellorts weiter zu verringern.

Dabei kann es bereits ausreichend sein, wenn der Außensack am Sitzsackboden mehrere, insbesondere drei, vorspringende Abstandshalter aufweist, die voneinander beabstandet sind. Derart ist auch der Herstellungsaufwand zu verringern. Vorzugsweise sind die Abstandshalter voneinander mit gleichen Abständen beabstandet.

Die Schimmelfreiheit am Sitzsack kann weiter verbessert werden, wenn der Sitzsackboden zwischen den Abstandshaltern bis zum vorderen Ende der Abstandshalter nicht durchhängt.

Vorstehendes kann beispielsweise erreicht werden, wenn die Höhe der Abstandshalter jeweils im Bereich von 5 bis 8 cm liegt.

Es kann vorgesehen sein, dass der Außensack wasserdicht ist - wozu das Gewebematerial entsprechend ausgewählt wird und/oder beschichtet sein kann - um Standfestigkeit bzw. auch Einsatzmöglichkeit des Sitzsacks zu erhöhen.

In den Figuren ist beispielsweise der Erfindungsgegenstand anhand einer Ausführungsvariante näher dargestellt. Es zeigen
Fig. 1 eine dreidimensionale Ansicht auf einen Sitzsack,
Fig. 2 eine Schnittansicht der Fig. 1 und
Fig. 3 eine Detailansicht auf einen Abstandshalter der Fig. 2.

Nach Fig. 1 ist beispielsweise ein Sitzsack 1 als Möbelstück dargestellt. Der Sitzsack 1 weist eine Sitzfläche 2, eine Lehne 3 und einen Sitzsackboden 4 auf. Die Hülle des Sitzsacks 1 wird von einem Außensack 5 aus einem, insbesondere schmutz- und/oder wasserabweisend beschichteten, Gewebematerial, nämlich einer Gewebeplane, gebildet und ist damit besonders robust. Das Gewebematerial kann gegebenenfalls auch beschichtet sein, um die Robustheit und/oder die Einsatzmöglichkeit des Sitzsacks 1 zu erhöhen.

Gefüllt ist der Außensack 5 mit einem Füllmaterial 6 aus stückigem Material, nämlich einem Kunststoffgranulat, was die Form und/oder Formstabilität des Sitzsacks 1 bestimmt.

Erfindungsgemäß liegt jedoch der Sitzsackboden 4 des Außensacks 5 nicht vollständig an der Oberfläche 15 seines Aufstellorts an. Dies, indem der Außensack 5 am Sitzsackboden 4 des Sitzsacks 1 - im Ausführungsbeispiel drei - dem Sitzsackboden 4 vorspringende Abstandshalter 7, 8, 9 aufweist, die am Außensack 5 befestigt sind. Die Abstandshalter 7, 8, 9 sind also gegenüber dem Sitzsackboden 4 nach außen gerichtet. Damit kann eine Hinterlüftung am Sitzsackboden 4 des Sitzsacks 1 gewährleistet werden - was eine bedenkenlose Verwendung im Freien ermöglicht, ohne eine Bildung von Schimmel und/oder Stockflecken befürchten zu müssen.

Dies insbesondere dann, wenn der Sitzsackboden 4 zwischen den Abstandshaltern 7, 8, 9 bis zum vorderen Ende 7a, 8a, 9a der Abstandshalter 7, 8, 9 nicht durchhängt, wie in den Figuren zu erkennen.

Die Abstandshalter 7, 8, 9 bilden sich jeweils durch eine mit dem Außensack 5 verbundene Lasche 10 aus einem Gewebematerial und einem zwischen Lasche 10 und Außensack 5 vorgesehenen Abstandselement 11.

Das Abstandselement 11 wird von einem länglichen und zylindrischen Grundkörper 12 aus biegsamem Kunststoff, insbesondere aus geschäumtem Kunststoff, nämlich geschlossen porigen Polyethylen-Schaum, gebildet. Das Abstandselement 11 ist im Ausführungsbeispiel eine Schwimmnudel - was den Außensack 5 standfest sowie feuchtigkeitsresistent von der Aufstellfläche beabstanden kann. Bekanntermaßen weist solch eine Schwimmnudel einen Durchmesser von 7 cm (Zentimeter) auf.

Im Allgemeinen hat sich herausgestellt, dass die Höhe der Abstandshalter 7, 8, 9 des Sitzsacks 1 im Bereich von 5 bis 8 cm ausreichend ist, Schimmelbildung zu unterbinden. Insbesondere kann mit einer derartigen Höhe auch sichergestellt werden, dass im unbelasteten Fall der Sitzsackboden 4 trotz Durchhang an der Oberfläche 15 des Aufstellorts nicht anliegt.

Die Lasche 10 weist zwei Laschenenden 10a, 10b auf, die mit dem Außensack 5 über zwei Nähte 13a, 13b verbunden sind. Dabei schließen die beiden Laschenenden 10a, 10b voneinander beabstandet am Außensack 5 an - wie in Fig. 3 zu erkennen.

Die Lasche 10 ist in ihrer Breite B größer als in ihrer Länge L - wie in der Fig. 1 zu erkennen, bildet die Lasche 10 mit dem Außensack 5 eine schlauchartige Aufnahme 14 für das Abstandselement 11 aus. Diese schlauchartige Aufnahme 14 verläuft im Wesentlichen gerade und über den gesamten Sitzsackboden 4 des Sitzsacks 1.

Zudem sind die drei vorspringenden Abstandshalter 7, 8, 9 voneinander in gleichem Abstand beabstandet.

## Patentansprüche

1. Sitzsack mit einem, einen Sitzsackboden (4) des Sitzsacks (1) ausbildenden Außensack (5), insbesondere aus einem Gewebematerial, und mit einem Füllmaterial (6), insbesondere aus stückigem Material, beispielsweise Kunststoffmaterial, welches Füllmaterial (6) innerhalb des Außensacks (5), insbesondere lose, vorgesehen ist, wobei der Außensack (5) am Sitzsackboden (4) mindestens einen, dem Sitzsackboden (4) vorspringenden Abstandshalter (7, 8, 9) aufweist, der am Außensack (5) befestigt ist und mindestens ein Abstandselement (11) aufweist, **dadurch gekennzeichnet, dass** das Abstandselement (11) einen länglichen, insbesondere zylindrischen, Grundkörper (12) aus biegsamem und geschäumtem Kunststoff, beispielsweise Polyethylen-Schaum, aufweist und eine Schwimmnudel ist.

2. Sitzsack nach Anspruch 1, **dadurch gekennzeichnet, dass** der Abstandshalter (7, 8, 9) mindestens eine mit dem Außensack (5) verbundene Lasche (10) aus einem Gewebematerial aufweist, wobei das Abstandselement (11) zwischen Lasche (10) und Außensack (5) vorgesehen ist.

3. Sitzsack nach Anspruch 2, **dadurch gekennzeichnet, dass** die Lasche (10) zwei Laschenenden (10a, 10b) aufweist, die mit dem Außensack (5) verbunden, insbesondere vernäht, sind.

4. Sitzsack nach Anspruch 3, **dadurch gekennzeichnet, dass** beide Laschenenden (10a, 10b) voneinander beabstandet am Außensack (5) anschließen.

5. Sitzsack nach einem der Ansprüche 2 bis 4, **dadurch gekennzeichnet, dass** die Lasche (10) in ihrer Breite (B) größer ist als in ihrer Länge (L).

6. Sitzsack nach einem der Ansprüche 2 bis 5, **dadurch gekennzeichnet, dass** die Lasche (10) mit dem Außensack (5) eine schlauchartige Aufnahme (14) für das Abstandselement (11) ausbildet.

7. Sitzsack nach Anspruch 6, **dadurch gekennzeichnet, dass** die schlauchartige Aufnahme (14) im Wesentlichen gerade und, insbesondere quer, verläuft.

8. Sitzsack nach Anspruch 6 oder 7, **dadurch gekennzeichnet, dass** die schlauchartige Aufnahme (14) im Wesentlichen über den gesamten Sitzsackboden (4) entlang verläuft.

9. Sitzsack nach einem der Ansprüche 1 bis 8, **dadurch gekennzeichnet, dass** der Außensack (5) am Sitzsackboden (4) mehrere, insbesondere drei, vorspringende Abstandshalter (7, 8, 9) aufweist, die voneinander, insbesondere mit gleichen Abständen, beabstandet sind.

10. Sitzsack nach einem der Ansprüche 1 bis 9, **dadurch gekennzeichnet, dass** der Sitzsackboden (4) zwischen den Abstandshaltern (7, 8, 9) bis zum vorderen Ende der Abstandshalter (7, 8, 9) nicht durchhängt.

11. Sitzsack nach einem der Ansprüche 1 bis 10, **dadurch gekennzeichnet, dass** die Höhe der Abstandshalter (7, 8, 9) jeweils im Bereich von 5 bis 8 cm liegt.

12. Sitzsack nach einem der Ansprüche 1 bis 11, **dadurch gekennzeichnet, dass** der Außensack (5) wasserdicht ist.

## Claims

1. Beanbag, having an outer bag (5) forming a beanbag bottom (4) of the beanbag (1), more particularly made of a woven material, and having a filling material (6), more particularly made of lumpy material, for example plastic material, which filling material (6) is provided inside the outer bag (5), more particularly loose, wherein the outer bag (5) has at least one spacer (7, 8, 9) on the beanbag bottom (4) projecting from the beanbag bottom (4), which spacer (7, 8, 9) is fastened to the outer bag (5) and has at least one spacer element (11), **characterized in that** the spacer element (11) has an elongate, more particularly cylindrical, base body (12) made of flexible and foamed plastic, for example polyethylene foam, and is a floating noodle.

2. Beanbag according to claim 1, **characterized in that** the spacer (7, 8, 9) has at least one strap (10) made of a fabric material connected to the outer bag (5), wherein the spacer element (11) is provided between the strap (10) and the outer bag (5).

3. Beanbag according to claim 2, **characterized in that** the strap (10) has two strap ends (10a, 10b) which are connected, more particularly sewn, to the outer bag (5).

4. Beanbag according to claim 3, **characterized in that** both strap ends (10a, 10b) connect to the outer bag (5) at a distance from each other.

5. Beanbag according to one of claims 2 to 4, **characterized in that** the width (B) of the strap (10) is greater than its length (L).

6. Beanbag according to one of claims 2 to 5, **characterized in that** the strap (10) forms with the outer bag (5) a tube-like receptacle (14) for the spacer element (11).

7. Beanbag according to claim 6, **characterized in that** the tube-like receptacle (14) runs substantially straight and, more particularly, transversely.

8. Beanbag according to claim 6 or 7, **characterized in that** the tube-like receptacle (14) runs substantially along the entire beanbag bottom (4).

9. Beanbag according to one of claims 1 to 8, **characterized in that** the outer bag (5) has several, more particularly three, projecting spacers (7, 8, 9) on the beanbag bottom (4), which are spaced apart from one another, more particularly at equal distances.

10. Beanbag according to one of claims 1 to 9, **characterized in that** the beanbag bottom (4) does not sag between the spacers (7, 8, 9) up to the front end of the spacers (7, 8, 9).

11. Beanbag according to one of claims 1 to 10, **characterized in that** the height of the spacers (7, 8, 9) is in each case in the range from 5 to 8 cm.

12. Beanbag according to one of claims 1 to 11, **characterized in that** the outer bag (5) is waterproof.

## Revendications

1. Pouf poire avec un pouf extérieur (5) formant un fond de pouf poire (4) du pouf poire (1), en particulier en un matériau tissé, et avec un matériau de remplissage (6), en particulier en un matériau en morceaux, par exemple en matière plastique, lequel matériau de remplissage (6) est prévu à l'intérieur du pouf extérieur (5), en particulier de manière lâche, le pouf extérieur (5) comportant au fond de pouf poire (4) au moins une pièce d'écartement (7, 8, 9) dépassant du fond de pouf poire (4), qui est fixé au pouf extérieur (5) et qui présente au moins un élément d'écartement (11), **caractérisé en ce que** l'élément d'écartement (11) présente un corps de base (12) allongé, en particulier cylindrique, en matière plastique flexible et expansée, par exemple en mousse de polyéthylène, et est une frite de piscine.

2. Pouf poire selon la revendication 1, **caractérisé en ce que** la pièce d'écartement (7, 8, 9) présente au moins une patte (10) reliée au pouf extérieur (5) et réalisée dans un matériau tissé, l'élément d'écartement (11) étant prévu entre la patte (10) et le pouf extérieur (5).

3. Pouf poire selon la revendication 2, **caractérisé en ce que** la patte (10) présente deux extrémités de patte (10a, 10b) qui sont reliées, en particulier cousues, au pouf extérieur (5).

4. Pouf poire selon la revendication 3, **caractérisé en ce que** les deux extrémités de patte (10a, 10b) se raccordent au pouf extérieur (5) à une distance l'une de l'autre.

5. Pouf poire selon l'une des revendications 2 à 4, **caractérisé en ce que** la patte (10) est plus grande dans sa largeur (B) que dans sa longueur (L).

6. Pouf poire selon l'une des revendications 2 à 5, **caractérisé en ce que** la patte (10) forme avec le pouf extérieur (5) un logement en forme de tuyau (14) pour l'élément d'écartement (11).

7. Pouf poire selon la revendication 6, **caractérisé en ce que** le logement en forme de tuyau (14) est sensiblement droit et, en particulier, transversal.

8. Pouf poire selon la revendication 6 ou 7, **caractérisé en ce que** le logement en forme de tuyau (14) s'étend essentiellement sur toute la longueur du fond du pouf poire (4).

9. Pouf poire selon l'une des revendications 1 à 8, **caractérisé en ce que** le pouf extérieur (5) présente sur le fond du pouf poire (4) plusieurs, en particulier trois, pièces d'écartement (7, 8, 9) en saillie, qui sont espacés les uns des autres, en particulier à des distances égales.

10. Pouf poire selon l'une des revendications 1 à 9, **caractérisé en ce que** le fond de pouf poire (4) ne s'affaisse pas entre les pièces d'écartement (7, 8, 9) jusqu'à l'extrémité avant des pièces d'écartement (7, 8, 9).

11. Pouf poire selon l'une des revendications 1 à 10, **caractérisé en ce que** la hauteur des pièces d'écartement (7, 8, 9) se situe respectivement dans la plage de 5 à 8 cm.

12. Pouf poire selon l'une des revendications 1 à 11, **caractérisé en ce que** le pouf extérieur (5) est étanche.
